# FASCICULE DE BREVET EUROPEEN

(11) **EP 0 165 197 B1**
(45) Date de publication et mention de la délivrance du brevet: **28.12.1988**
(21) Numéro de dépôt: 85630076.9
(22) Date de dépôt: 09.05.1985
(51) Int. Cl.: A61H 3/00

(54) **Appareil articulé d'aide à la marche**
Gelenktes Gehhilfgerät
Articulated walking aid

(30) Priorité: 16.05.1984 LU 85364
(43) Date de publication de la demande: 18.12.1985
(73) Titulaire: Degand, André, B-6760 Virton (BE); Sebillot, Philippe, B-6760 Virton (BE)
(72) Inventeur: Degand, André, B-6760 Virton (BE)
(74) Mandataire: Weydert, Robert

(56) Documents cités:
- US-A- 2 738 830
- US-A- 2 855 024

## Description

L'invention a pour objet un appareil destiné à faciliter la déambulation et la réadaptation fonctionnelle de personnes handicapées des membres inférieurs.

On sait que ces personnes souffrent de leur manque d'autonomie. Le sentiment de dépendance de leur entourage aboutit souvent à des effets psychiques défavorables avec perte d'assurance de l'individu et repli vers la solution de facilité qu'est la chaise roulante.

Il importe donc de fournir aux personnes handicapées des appareils de rééducation appropriés.

On trouve sur le marché divers appareils de ce type. Ces appareils se présentent souvent sous la forme d'une cage tubulaire, entourant la personne handicapée sur le dévant et sur les côtés jusqu'à hauteur des hanches. Ces dispositifs prennent généralement appui sur le sol par quatre pieds, munis de sabots ou de roulettes. Dans le cas de l'appareil à sabots, le handicapé doit à chaque pas soulever l'appareil pour le déplacer d'une petite distance, ce qui n'est possible que s'il sait se tenir debout sur ses jambes et s'il est suffisamment valide des membres supérieurs. Selon un perfectionnement connu, l'appareil du type décrit comporte au milieu de la partie avant des articulations, permettant de déplacer par glissement, en alternance, les parties de gauche ou de droite du dispositif.

Ce perfectionnement permet d'éviter le soulèvement de l'appareil à chaque pas, mais uniquement si l'aire de déambulation ne comporte pas de dénivellation abrupte (bord de trottoir etc.). D'autre part, au moment de pousser une moitié de l'appareil vers l'avant, le handicapé ne peut prendre appui que d'une main sur l'autre moitié, qui est alors stationnaire. Cela nécessite une force suffisante dans les deux bras et impose par ailleurs à chaque pas un changement de la position d'équilibre non seulement dans le sens de la progression, mais encore latéralement. Le remplacement des sabots d'appui par des roulettes se traduit nécessairement par une complication de l'appareil, résultant notamment de la nécessité de monter des freins.

Un appareil d'aide à la marche selon la partie préca- ractérisante de la revendication 1 est décrit dans le brevet US-A-2 855 024. Cet appareil connu présente un chassis tubulaire, essentiellement constitué de deux cadres, l'un antérieur l'autre postérieur, ayant tous les deux la forme générale d'un «U» renversé, articulés l'un sur l'autre de façon à permettre un pivotement limité d'un cadre par rapport à l'autre autour d'un axe transversal, parallèle aux plans desdits cadres, et solidarisé avec l'un desdits cadres. En position de repos, l'appareil d'aide à la marche prend donc appui au sol par quatre points, à savoir par les extrémités des montants du cadre antérieur et du cadre postérieur. Un atténuateur à friction ajustable est prévu aux endroits d'articulation. Un ressort en spirale disposé autour de l'axe d'articulation et fixé d'une part à un élément formant pivot et d'autre part au cadre postérieur sert à rappeler le cadre postérieur en position de fermeture. Un dispositif à roue libre permet le mouvement de rappel du cadre postérieur sans la résistance de l'atténuateur à friction.

Un appareil d'aide à la marche semblable est aussi décrit dans le brevet US-A-2 738 830 selon lequel des unités d'amortissement télescopiques à cylindre et piston avec un ressort hélicoïdal incorporé sont reliées à pivotement aux deux cadres pour amortir le mouvement d'ouverture et rappeler les cadres en position de fermeture.

L'invention a pour but de fournir un appareil d'aide à la marche simple, léger et peu encombrant, qui ne présente pas les inconvénients des appareils de l'art antérieur tout en combinant les avantages d'une grande fiabilité fonctionnelle et d'une grande stabilité.

A cet effet l'appareil d'aide à la marche selon l'invention comporte les éléments de la partie caractéri- sante de la revendication 1.

Les éléments mécaniques de chaque liaison articulée entre les deux cadres ainsi que la butée, la contre-butée et le ressort hélicoïdal sont de préférence logés dans un boîtier de façon à éviter tout accident par accrochage de vêtements.

D'autres caractéristiques avantageuses de l'appareil d'aide à la marche sont comprises dans les revendications dépendantes.

L'appareil d'aide à la marche selon l'invention sera maintenant décrit par référence aux exemples non limitatifs illustrés sur les dessins joints où
fig. 1 représente une vue frontale de l'appareil d'aide à la marche selon l'invention,
fig. 2 montre une vue latérale du même appareil en position repliée,
fig.3correspond à la vue selon fig. 2, après pivotement des deux cadres, postérieur et antérieur, l'un par rapport à l'autre,
fig. 4 est une vue en perspective de l'appareil selon fig. 1,
fig. 5 montre en vue éclatée les détails d'un exemple d'articulation,
fig. 6 montre l'un des boîtiers renfermant un ressort d'amortissement,
fig. 7 montre un vérin d'amortissement à air comprimé relié entre les deux cadres,
fig. 8 représente une butée d'amortissement en matière élastomère,
fig. 9 présente une autre variante de l'appareil d'aide à la marche selon l'invention.

Sur ces figures, des éléments analogues portent des repères identiques.

La fig. 1 montre les montants 1 et 2 du cadre antérieur, reliés par l'élément tubulaire 3 garni d'un manchon capitonné 5. Les extrémités inférieures des montants 1 et 2 sont munis de sabots antidérapants 4, par exemple en caoutchouc. Les éléments transversaux 9 et 10 (voir aussi fig. 4) font partie du cadre postérieur de l'appareil d'aide à la marche selon l'invention. A peu près à mi-hauteur de chaque montant on voit les bords antérieurs du couvercle 7 et du fond 8 des boîtiers d'articulation 13 (voir fig. 4).

Dans l'exemple illustré, les boîtiers sont fixés sur les montants (1,2) par soudure le long du bord antérieur de leur fond 8.

La fig. 2 représente l'appareil selon l'invention en position repliée, les montants de l'élément antérieur étant parallèles à ceux de l'élément postérieur. Ainsi qu'on peut le voir, le couvercle 7 du boîtier 13 comporte un alésage (19, fig. 5) par lequel passe un bout tubulaire 14' du cadre postérieur. Les lignes pointillées (comme celles de la fig. 3) serviront plus loin à décrire le fonctionnement de l'appareil d'aide à la marche selon l'invention.

La fig. 3 montre l'appareil selon l'invention, le cadre antérieur ayant basculé en avant d'environ 35° par rapport à l'élément postérieur.

La fig. 4 présente l'ensemble des pièces déjà mentionnées, en perspective. L'élément 9, axe de pivotement de l'appareil, rentre par les fonds 8 dans les boîtiers d'articulation 13 et s'emboîte par ses bouts 14 dans des éléments tubulaires 14' portés par les montants (11, 12) du cadre postérieur de l'appareil selon l'invention, (voir fig. 5).

Les montants postérieurs (11, 12) sont stabilisés latéralement par une barre transversale 10. La flèche F indique l'ajustement vers le bas du niveau de la poignée 5 au moyen du système téléscopique 6.

La fig. 5 présente plus en détail le boîtier 13 et l'articulation utilisés dans l'exemple illustré. Dans cet exemple, chaque montant (1, 2) du cadre antérieur de l'appareil selon l'invention comporte un boîtier partiellement fermé 13. Le bord antérieur du fond 8 de chaque boîtier est soudé sur le montant concerné. Le fond 8 est traversé par le bout 14 de l'axe de pivotement 9. Dans le boîtier est par ailleurs incorporée une butée 17 dont l'axe 15 est constitué dans la variante illustré par une tige filetée 15. Le bout tubulaire 14 s'emboîte dans l'élément tubulaire 14' du montant postérieur 11. Chaque montant 11, 12 porte également une contre-butée 18 qui coopère avec la butée 17 pour limiter l'angle maximum du pivotement à une valeur convenable. Le couvercle 7 ferme le boîtier, les alésages 19 et 20 correspondant respectivement au bout tubulaire 14' et à la tige filetée 15. Le vissage de l'écrou 16 sur l'extrémité de la tige filetée 15 permet de maintenir le couvercle en place.

Divers moyens sont à la portée de l'homme du métier pour régler la distance franchie par l'appareil à chaque mouvement de pivotement d'un cadre par rapport à l'autre. On pourrait par exemple visser un boulon à travers un alésage pratiqué dans le rebord 21' du boîtier ou prévoir des moyens coulissants pour augmenter au diminuer l'ouverture située au coin en bas du côté droit du boîtier.

De même l'on prévoit un moyen d'amortissement permettant d'adoucir l'ouverture de l'appareil, c'est-à-dire le basculement de l'un des deux cadres par rapport à l'autre, ce qui permet de rendre l'utilisation plus souple.

La fig. 6 montre l'un des boîtiers 13 renfermant un ressort d'amortissement et de rappel hélicoïdal 21 entourant l'élément tubulaire 14' et comportant un premier bras 22 à l'une de ses extrémités attaché à la contre-butée 18' du montant 11 ou 12 et un second bras 23 venant s'appuyer contre la tige filetée 15. Le ressort hélicoïdal 21 rappele le cadre postérieur constamment vers sa position parallèle (position repliée de l'appareil) au cadre antérieur et amortit le basculement vers l'avant du cadre antérieur. La fig. 6 représente aussi deux boulons réglables 24, 25 prévus pour limiter le pivotement d'un cadre par rapport à l'autre dans les deux directions.

La fig. 7 montre un système d'amortissement à vérin à air comprimé 26 attaché d'un côté à un montant 1, 2 du cadre antérieur et de l'autre côté à la contre-butée 18" d'un montant 11, 12 du cadre postérieur.

La fig. 8 représente une butée d'amortissement 27 en matière élastomère qui peut être utilisée au lieu de la butée 17 pour adoucir l'ouverture de l'appareil.

La fig. 9 montre une variante d'exécution de l'appareil d'aide à la marche selon l'invention. L'appareil comporte un seul boîtier d'articulation, monté sur un prolongement 3' du cadre antérieur en «U» renversé.

Au départ, l'utilisateur tient l'appareil plus ou moins verticalement (position fig. 2) devant lui en s'appyant sur la poignée 5. En tirant les bras en arrière ou en redressant légèrement le buste, l'utilisateur transfère son poids sur les montants du cadre postérieur et, en faisant jouer l'articulation incorporée dans le boîtier, il bascule le cadre antérieur en avant, dans le sens de la marche, sur un angle de par exemple 35° (voir fig. 3). En repenchant le buste légèrement en avant, l'utilisateur fait glisser son poids lentement sur les montants antérieurs, piqués en biais sur le sol. Les jambes de l'utilisateur se trouvent alors partiellement dégagées du poids du corps ce qui lui permet d'antraîner ses jambes dans le sens de la marche. Par ce mouvement, l'utilisateur accentue l'appui sur les montants du cadre antérieur en redressant celui-ci simultanément vers la verticale. Les montants du cadre postérieur, dégagés de la charge, basculent vers l'avant autour de l'axe de pivotement et viennent se ranger par gravité parallèlement aux montants du cadre antérieur. Ainsi la position de départ pour le prochain pas est rétablie.

L'appareil d'aide à la marche selon l'invention sert donc en quelque sorte de canne frontale.

La position frontale assure en toutes circonstances un soutien stable. Même si l'utilisateur, pris d'un accès de faiblesse, recule avant d'avoir terminé un pas, les montants du cadre postérieur basculent immédiatement vers l'arrière en rétablissant une position stable sur quatre points d'appui.

Diverses modifications peuvent être apportées à l'appareil décrit. On peut par exemple bloquer le mouvement de pivotement des cadres en n'importe quelle position intermédiaire par un système à cliquet, incorporé dans le boîtier 13. De telles modifications sont à la portée de l'homme du métier et ne sortent pas du cadre de l'invention delimité par les revendications.

## Revendications

1. Appareil d'aide à la marche à chassis tubulaire, comportant un cadre antérieur et un cadre postérieur monté à pivotement au premier cadre antérieur en au moins un endroit d'articulation pour permettre un pivotement limité d'un cadre par rapport à l'autre autour d'un axe d'articulation transversal horizontal parallèle aux plans des deux cadres entre une première position de fermeture et une seconde position d'ouverture, et comportant à l'endroit d'articulation une butée (17; 27) portée par le cadre antérieur, une contre-butée (18') portée par le cadre postérieur pour limiter le mouvement d'ouverture et de fermeture et un moyen pour amortir le mouvement d'ouverture des cadres et pour rappeler les cadres en position de fermeture, ce moyen comportant un ressort (21) disposé autour de l'axe d'articulation, caractérisé en ce que le ressort (21) est un ressort d'amortissement et de rappel hélicoïdal comportant un premier bras libre (23) s'appuyant contre un élément fixe (15) porté par le cadre antérieur et un second bras libre (22) fixé à la contre-butée (18') du cadre postérieur.

2. Appareil d'aide à la marche selon la revendication 1, caractérisé en ce que la butée (17; 27) est disposée en-dessous de l'axe d'articulation et entre l'axe d'articulation et le plan du cadre antérieur et sert également à limiter le mouvement de rappel en position de fermeture.

3. Appareil d'aide à la marche selon la revendication 1 ou 2, caractérisé en ce que la butée (27) est en matière élastomère.

4. Appareil d'aide à la marche selon une des revendications 1 à 3, caractérisé en ce que l'articulation entre les deux cadres est disposée dans un boîtier (13), le ressort hélicoïdal (21 la butée (17; 27) et la contre-butée (18') se trouvent également à l'intérieur de ce boîtier (13).

5. Appareil d'aide à la marche selon la revendication 4, caractérisé en ce que deux vis de réglage (24, 25) sont fixées au boîtier (13), ces vis de réglage (24, 25) pouvant être réglées pour délimiter le mouvement angulaire du cadre postérieur.

6. Appareil d'aide à la marche selon une des revendications précédentes, caractérisé en ce que le cadre postérieur porte au moins une tête coudée articulée au cadre antérieur à l'intersection de ses deux bras essentiellement orthogonaux, l'un de ces bras étant fixé au chassis tubulaire du cadre postérieur et l'autre bras formant la contre-butée (18'), et en ce que la butée (17; 27) est disposée entre les deux bras de cette tête coudée en vue de limiter le mouvement relatif entre les deux cadres par coopération avec les deux bras de la tête coudée.

## Patentansprüche

1. Gehhilfsgerät mit einem Rohrgestell, das einen vorderen Rahmen und einen an dem ersten, vorderen Rahmen an mindestens einer Anlenkstelle schwenkbar befestigten hinteren Rahmen aufweist, um ein begrenztes Verschwenken eines Rahmens in bezug auf den anderen um eine Schwenkachse, die quer, horizontal und parallel zu den Ebenen der beiden Rahmen ist, zwischen einer ersten, geschlossenen Position und einer zweiten, geöffneten Poistion zu gestatten, und an der Anlenkstelle einen an dem vorderen Rahmen angebrachten Anschlag (17; 27), einen an dem hinteren Rahmen angebrachten Gegenanschlag (18') zum Begrenzen der Öffnungs- und der Schliessbewegung und eine Einrichtung zum Dämpfen der Öffnungsbewegung der Rahmen und zum Zurückholen der Rahmen in die Schliessstellung hat, wobei diese Einrichtung eine Feder (21) aufweist, die um die Schwenkachse angeordnet ist, dadurch gekennzeichnet, dass die Feder (21) eine Rückhol- und Dämpfungsschraubenfeder ist, die einen ersten freien Arm (23) aufweist, der sich an einem festen Element (15) abstützt, welches an dem vorderen Rahmen angebracht ist, und einen zweiten freien Arm (22), der an dem Gegenanschlag (18') des hinteren Rahmens befestigt ist.

2. Gehhilfsgerät nach Anspruch 1, dadurch gekennzeichnet, dass der Anschlag (17; 27) unter der Schwenkachse und zwischen der Schwenkachse und der Ebene des vorderen Rahmens angeordnet ist und ausserdem zum Begrenzen der Rückholbewegung in die Schliessposition dient.

3. Gehhilfsgerät nach Anspruch 1 oder 2, dadurch gekennzeichnet, dass der Anschlag (27) aus elastomerem Material besteht.

4. Gehhilfsgerät nach einem der Ansprüche 1 bis 3, dadurch gekennzeichnet, dass das Gelenk zwischen den beiden Rahmen in einem Gehäuse (13) angeordnet ist und dass sich die Schraubenfeder (21), der Anschlag (17; 27) und der Gegenanschlag (18') ebenfalls im Inneren dieses Gehäuses (13) befinden.

5. Gehhilfsgerät nach Anspruch 4, dadurch gekennzeichnet, dass zwei Stellschrauben (24, 25) an dem Gehäuse (13) befestigt sind, wobei diese Stellschrauben (24, 25) verstellt werden können, um die Winkelbewegung des hinteren Rahmens zu begrenzen.

6. Gehhilfsgerät nach einem der vorhergehenden Ansprüche, dadurch gekennzeichnet, dass der hintere Rahmen wenigstens einen Winkelkopf trägt, der an dem vorderen Rahmen an der Schnittstelle seiner beiden im wesentlichen orthogonalen Arme angelenkt ist, wobei einer dieser Arme an dem Rohrgestell des hinteren Rahmens befestigt ist und der andere Arm den Gegenanschlag (18') bildet, und dass der Anschlag (17; 27) zwischen den beiden Armen dieses Winkelkopfes angeordnet ist, um die Relativbewegung zwischen den beiden Rahmen durch Zusammenwirkung mit den beiden Armen des Winkelkopfes zu begrenzen.

## Claims

1. A walking aid having a tubular chassis, comprising a forward frame and a rearward frame pivotally mounted on the forward frame by means of a joint which permits limited pivoting of one frame relative to the other about a transverse horizontal axis parallel to the planes of the two frames between a first closed position and a second open position, and comprising at the pivot position an abutment (17; 27) carried by the forward frame and a stop (18') carried by the rearward frame to limit opening and closing movement and means to cushion opening movement of the frames and to return the frames to the closed position and comprising a spring (21) disposed about the pivot axis, characterised in that the spring (21) is a resilient helical return spring having a first free arm (23) engaging a fixed element (15) carried by the forward frame and a second free arm (22) fixed to the stop (18') of the rearward frame.

2. A walking aid according to claim 1, characterised in that the abutment (17; 27) is disposed below the pivot axis and between the pivot axis and the plane of the forward frame and serves equally to limit the return movement in the closed position.

3. A walking aid according to claim 1 or claim 2, characterised in that the abutment (27) is of elastomeric material.

4. A walking aid according to one of claims 1 to 3, characterised in that the pivot between the two frames is disposed in a housing (13), the helical spring (21), the abutment (17; 27) and stop (18') also being within this housing (13).

5. A walking aid according to claim 4, characterised in that two adjustments screws (24, 25) are fixed to the housing (13), these adjustment screws (24, 25) being able to be adjusted to limit the angular movement of the rearward frame.

6. A walking aid according to any preceding claim, characterised in that the rearward frame carries at least one angled head pivotted to the forward frame at the intersection of its two arms esentially orthogonally, one of these arms being fixed to the tubular chassis of the rearward frame and the other arm forming the stop (18'), and in that the abutment (17; 27) is positioned between the two arms of this angled head to limit relative movement between the two frames by cooperation with the two arms of the angled head.
